# EUROPÄISCHE PATENTSCHRIFT

(11) **EP 3 088 311 B1**
(45) Veröffentlichungstag und Bekanntmachung des Hinweises auf die Patenterteilung: **04.10.2017**
(21) Anmeldenummer: 16000901.5
(22) Anmeldetag: 21.04.2016
(51) Int. Cl.: B65B 43/12, B65B 43/14, B65B 43/16, B65B 43/18, B65B 43/26, B65B 1/18, B65B 3/17

(54) **VORRICHTUNG ZUM AUFSTECKEN VON VENTILSÄCKEN**
APPARATUS FOR MOUNTING VALVE BAGS
DISPOSITIF DE FIXATION DE SACS A VALVE

(30) Priorität: 27.04.2015 DE 102015005664
(43) Veröffentlichungstag der Anmeldung: 02.11.2016
(73) Patentinhaber: BEUMER GmbH & Co. KG, 59269 Beckum (DE)
(72) Erfinder: Haurenherm, Andreas, 59269 Beckum (DE); Tellen, Marc, 48291 Telgte (DE)
(74) Vertreter: Philipp, Matthias

(56) Entgegenhaltungen:
- EP-A1- 2 197 749
- EP-A1- 2 455 289
- WO-A1-97/22522
- DE-A1- 3 148 195
- DE-A1- 3 920 582
- DE-A1- 4 015 599

## Beschreibung

Die Erfindung betrifft eine Vorrichtung zum Aufstecken oder Aufschießen von Ventilsäcken auf einen Füllstutzen einer Fülleinrichtung, mit einem ortsfesten Maschinengestell, an dem ein Aufsteckkopf gehalten ist, wobei der Aufsteckkopf eine bewegbare Greifereinrichtung und eine Aufsteckeinrichtung umfasst und die Greifereinrichtung zum Ergreifen eines Ventilsacks und Übergeben an die Aufsteckeinrichtung und der Aufsteckkopf zum Öffnen eines Ventils eines Ventilsacks und zum Beschleunigen des Ventilsacks in einer Längsrichtung zum Aufstecken auf einen Füllstutzen ausgebildet sind.

Eine derartige Vorrichtung ist beispielsweise aus der WO 97/22522 A1 oder der EP 2 197 749 B1 bekannt. Bei der in der EP 2 197 749 B1 beschriebenen Vorrichtung ist zur Verarbeitung von unterschiedlichen Sackgrößen bzw. Sackbreiten vorgesehen, dass die Aufsteckeinrichtung in Längsrichtung gegenüber der Greifereinrichtung verstellbar angeordnet ist. Obwohl es wünschenswert ist, Ventilsäcke mit unterschiedlichen Breiten auf ein und derselben Vorrichtung verarbeiten zu können, besteht bei der genannten Lösung der Nachteil, dass eine komplizierte, verschiebbare und damit störanfällige und kostenaufwendige Kopplung zwischen Aufsteck- und Greifeinrichtung notwendig ist.

Die Erfindung hat sich zur Aufgabe gestellt, eine an sich bekannte gattungsgemäße Vorrichtung dahingehend weiterzuentwickeln, dass die Verarbeitung unterschiedlich breiter Ventilsäcke in einfacherer Weise ermöglicht wird.

Diese Aufgabe wird erfindungsgemäß durch die Maßnahme gelöst, dass bei einer gattungsgemäßen Vorrichtung der Aufsteckkopf in der Längsrichtung gesehen verschieblich an dem Maschinengestell gehalten ist. Erfindungsgemäß ist somit nicht nur die Aufsteckeinrichtung, sondern auch die Greifereinrichtung als insgesamt eine Einheit längsverschieblich an dem Maschinengestell gehalten, so dass in einfacher Weise eine Anpassung an unterschiedlich breite Ventilsäcke möglich ist, d.h. Ventilsäcke, die in Längsrichtung gesehen unterschiedliche Abmessungen oder Breiten aufweisen. Durch die längsverschiebliche Halterung des Aufsteckkopfs an dem Maschinengestell kann der Abstand der Aufsteckvorrichtung zu dem Füllstutzen der Fülleinrichtung bzw. Packmaschine verändert und an unterschiedliche Sackbreiten angepasst werden. Zur Verarbeitung von Ventilsäcken mit geringerer Breite wird der Aufsteckkopf aus einer Ausgangsposition, in der die Verarbeitung von Ventilsäcken mit einer größeren oder normalen Breite möglich ist, in Längs- oder Aufsteckrichtung zu dem Füllstutzen hin verlagert, so dass ein geringerer Abstand zwischen Aufsteckkopf und Füllstutzen erzielt wird. Zur Verarbeitung von Ventilsäcken mit größerer bzw. durchschnittlicher oder normaler Breite wird der Aufsteckkopf in seine Ausgangsposition zurückbewegt. Da die Greifereinrichtung gleichzeitig mit der Aufsteckeinrichtung bewegt wird, braucht sie nicht an unterschiedliche Breitenabmessungen von Ventilsäcken angepasst zu werden. Ein weiterer Vorteil der gleichzeitigen Bewegung beider Komponenten liegt darin, dass die Übergabe eines von der Greifereinrichtung ergriffenen Ventilsacks an die Aufsteckeinrichtung in jedem Falle an ein und derselben Relativposition erfolgt, da sich die Relativposition zwischen Greifereinrichtung und Aufsteckeinrichtung nicht verändert.

Zweckmäßigerweise ist der Aufsteckkopf für einen Aufsteckvorgang eines Ventilsacks in Abhängigkeit von einer vorgegebenen Eigenschaft, etwa Länge oder Breite, des Ventilsacks in eine von mehreren unterschiedlichen Längspositionen bringbar. Verschiedene, insbesondere zwei verschiedene Längspositionen können entweder fest vorgegeben sein oder von einer Steuerung für jeden Aufsteckvorgang bestimmbar sein, insbesondere in Abhängigkeit von weiteren Parametern.

Die Greifereinrichtung kann einen um eine insbesondere parallel zur Längsrichtung angeordnete Schwenkachse zwischen einer ersten Schwenkposition, in der ein Ventilsack ergriffen werden kann, und einer zweiten Schwenkposition, in der ein ergriffener Ventilsack an die Aufsteckeinrichtung übergeben werden kann, verschwenkbaren Greiferarm aufweisen.

Alternativ oder zusätzlich kann vorgesehen sein, dass die Greifereinrichtung einen entlang einer insbesondere geradlinigen Führung verfahrbaren Greiferarm aufweist.

Bevorzugt ist vorgesehen, dass eine Ablagefläche zum Aufnehmen eines Ventilsacks an dem Aufsteckkopf oder ortsfest an dem Maschinengestell angeordnet ist. Hierbei kann vorteilhaft vorgesehen sein, dass benachbart zu der Ablagefläche ein mit dem Aufsteckkopf verbundener und mit diesem bewegbarer Positionierungsanschlag zum Positionieren eines Ventilsacks in Längsrichtung angeordnet ist. Der quer zur Längsrichtung verlaufende Positionierungsanschlag wird bei einer Längsverschiebung des Aufsteckkopfs gemeinsam mit diesem bewegt, so dass ein zu ergreifender Ventilsack, der von einer Zuführeinrichtung gegen den Positionierungsanschlag transportiert wurde, stets in ein und derselben Relativposition zu dem Aufsteckkopf liegt.

Benachbart zu der Ablagefläche kann ein quer zu dem Positionierungsanschlag und quer zur Längsrichtung angeordneter Greifanschlag angeordnet sein, der mit dem Aufsteckkopf verbunden sein kann.

Es kann vorgesehen sein, dass benachbart zu der Ablagefläche eine mit dem Aufsteckkopf verbundene und mit diesem bewegbare Positioniereinrichtung, die ein quer zur Längsrichtung bewegbares Positionierelement aufweist, zur Ausrichtung eines Ventilsacks an dem Greifanschlag angeordnet ist. Die Positioniereinrichtung dient dazu, die Ventilsäcke gezielt quer zur Längsrichtung an den Greifanschlag zu schieben und so an diesem auszurichten. Zu diesem Zweck weist die Positioniereinrichtung ein zu dem Greifanschlag paralleles und quer zur Längsrichtung bzw. zu dem Greifanschlag und davon weg bewegbares Positionierelement auf. Das Positionierelement kann sich parallel zur Ablagefläche über deren gesamte in Längsrichtung verlaufende Länge erstrecken, oder aber nur über einen Teilbereich dieser Länge. Bei teilweiser Erstreckung ist es zweckmäßig, wenn sich das Positionierelement benachbart zu dem Positionierungsanschlag befindet, um auch kleinere Säcke sicher erfassen und an den Greifanschlagschieben zu können.

Es kann vorgesehen sein, dass eine Zuführeinrichtung zum Zuführen gestapelter oder vorvereinzelter, insbesondere geschuppt angeordneter, Ventilsäcke mit dem Maschinengestell verbunden und ortsfest angeordnet ist. Die Zuführeinrichtung ist insbesondere zum Zuführen von Ventilsäcken oder eines Stapels von Ventilsäcken gegen den Positionierungsanschlag und gegen den Greifanschlag ausgebildet. Benachbart zu der Ablagefläche kann eine Anhebeeinrichtung angeordnet sein, um einen auf der Ablagefläche befindlichen Ventilsack anzuheben.

Der Aufsteckkopf kann über eine Linearführung an dem Maschinengestell gehalten sein und beispielsweise auf einem Gestell angeordnet sein, das an der Linearführung gehalten ist. Die Linearführung kann beispielsweise durch mehrere Langlöcher im Maschinengestell oder in dem genannten Gestell realisiert sein.

Die Bewegungen der Greifereinrichtung und der Aufsteckeinrichtung können mechanisch oder elektrisch gekoppelt sein, beispielsweise dadurch, dass ein erster Antrieb der Greifeinrichtung und ein zweiter Antrieb der Aufsteckeinrichtung mechanisch oder elektrisch gekoppelt sind. Insbesondere kann vorgesehen sein, dass die Greifeinrichtung und die Aufsteckeinrichtung mechanisch gekoppelt und von einem einzigen Antrieb angetrieben sind. Hierfür bietet sich insbesondere ein von einer Steuerung angesteuerter Schrittmotor an.

Die Aufsteckeinrichtung kann ein erstes in Längsrichtung antreibbares Andrückelement aufweisen, um einen Ventilsack in Längsrichtung zu bewegen. Die Aufsteckeinrichtung kann ein zweites, in Längsrichtung antreibbares oder passiv bewegbares Andrückelement aufweisen, das in einem geringen Abstand von dem ersten Andrückelement angeordnet ist und mit diesem zusammenwirken kann, wobei ein Ventilsack zwischen dem ersten und dem zweiten Andrückelement aufnehmbar ist. Die Aufsteckeinrichtung kann ein drittes, in Längsrichtung antreibbares oder passiv bewegbares Andrückelement aufweisen, das mit dem ersten Andrückelement zusammenwirken und in unterschiedliche Abstände zu dem ersten Andrückelement bringbar ist, etwa durch eine Schwenkbewegung um eine in Längsrichtung verlaufende Schwenkachse, wobei ein Ventilsack zwischen dem ersten und dem dritten Andrückelement aufnehmbar ist. Das erste, zweite und/oder dritte Andrückelement kann eine Rollenbahn oder einen endlos umlaufenden Gurt oder Riemen umfassen.

Es kann eine Steuerung zum Steuern einer Längsbewegung des Aufsteckkopfs vorgesehen sein, die zur Einstellung von mindestens zwei unterschiedlichen, fest vorgegebenen oder von der Steuerung vorgebbaren Längspositionen des Aufsteckkopfs eingerichtet ist. Die Steuerung kann mit einem Sensor zur Erfassung einer bestimmten Ventilsackeigenschaft, wie etwa eine Längen- oder Breitenabmessung, verbunden sein, wobei in Abhängigkeit von der erfassten Eigenschaft eine bestimmte Längsposition einstellbar ist.

Weitere Vorteile und Merkmale der Erfindung ergeben sich aus der nachfolgenden Beschreibung eines Ausführungsbeispiels, wobei auf eine Zeichnung Bezug genommen wird, in der
Fig. 1 eine schematische Draufsicht auf eine erfindungsgemäße Vorrichtung zum Aufstecken von Ventilsäcken in Zuordnung zu einer rotierenden Packmaschine mit Füllstutzen zeigt,
Fig. 2 eine schematische Draufsicht auf die Vorrichtung zum Aufstecken von Ventilsäcken zeigt, und
Fig. 3 bis 6 schematische Seitenansichten der Vorrichtung nach Fig. 2 in Längsrichtung zeigen, wobei aufeinanderfolgende Phasen der Übergabe eines Ventilsacks an die Aufsteckeinrichtung dargestellt sind.

Fig. 1 zeigt in einer schematischen Draufsicht eine Füllanlage 2 zum Befüllen von Ventilsäcken 12 mit einem fließfähigen Füllgut wie beispielsweise einem pulverförmigen Material. Die Füllanlage 2 umfasst eine rotierende Packmaschine 4 mit einer Anzahl von Füllstutzen 6 und eine Aufsteckvorrichtung 8 zum Aufstecken bzw. Aufschießen der zu befüllenden Ventilsäcke. Die Packmaschine 4 dreht sich mit den Füllstutzen 6 um eine senkrecht zur Darstellungsebene der Fig. 1 angeordnete Drehachse 10, während die aufgesteckten Ventilsäcke 12 gefüllt werden. Die gefüllten Ventilsäcke 12 werden auf eine nicht dargestellte Austrageeinrichtung abgelegt und transportiert. Die Aufsteckvorrichtung 8 ist in einer vorbestimmten Winkelposition oder Aufsteckposition der Packmaschine 4 bezüglich der Drehachse 10 angeordnet.

Wenn sich ein Füllstutzen 6 der Packmaschine 4 in einer Aufsteckposition befindet und somit mit einer Längsrichtung 14 der Aufsteckvorrichtung 8 ausgerichtet ist, wird mit der Aufsteckvorrichtung 8 ein leerer Ventilsack 12 auf den Füllstutzen 6 aufgesteckt. Der Ventilsack durchläuft dabei eine Beschleunigungsphase in der Aufsteckvorrichtung und eine kurze Flugphase nach Verlassen der Aufsteckvorrichtung bis zum Auftreffen auf den Füllstutzen.

Zum Aufstecken von Ventilsäcken, die eine in Längsrichtung 14 gesehen unterschiedliche Breite aufweisen, ist es zweckmäßig, wenn ein Teil der Aufsteckvorrichtung 8, nämlich ein Aufsteckkopf mit einer Aufsteckeinrichtung und einer Greifereinrichtung und mit einem Positionierungsanschlag für zugeführte Ventilsäcke, in Längsrichtung 14 gesehen in unterschiedliche Positionen gebracht werden kann. Fig. 1 zeigt schematisch eine erste Position A in einem bestimmten Abstand von einem Füllstutzen 6 in ausgezogenen Linien und eine zweite Position B in einem geringeren Abstand von einem Füllstutzen 6 in gestrichelten Linien. Die zweite Position B, mit der eine kürzere Flugphase als in Position A verbunden ist, eignet sich insbesondere zum Aufstecken von Ventilsäcken, die eine in Längsrichtung 14 gesehen relativ geringere Breite aufweisen, verglichen mit anderen Ventilsäcken größerer Breite, die bevorzugt in Position A des Aufsteckkopfs zugeführt werden.

Der in Fig. 1 schematisch dargestellte Aufsteckkopf 16 ist auf einem ortsfesten Maschinengestell 18, dessen Position relativ zu der Packmaschine 4 unveränderlich ist, in Längsrichtung 14 verschieblich gehalten, beispielsweise mittels einer Linearführung.

Auf dem Maschinengestell 18 ist weiterhin eine Ablagefläche 20 zur Aufnahme eines Ventilsacks angeordnet, auf die ein Ventilsack entweder einzeln oder in Form eines Stapels mehrerer Ventilsäcke von einer nicht näher dargestellten Zuführeinrichtung abgelegt werden kann.

Fig. 2 und 3 zeigen weitere Einzelheiten der Aufsteckvorrichtung 8. Der in Längsrichtung 14 verschieblich auf dem Maschinengestell 18 verlagerbar gehaltene Aufsteckkopf 16 umfasst eine Aufsteckeinrichtung 22, eine bewegbare Greifereinrichtung 24 und einen Positionierungsanschlag 26. Weiterhin ist an dem Maschinengestell 18 benachbart zu der Ablagefläche 20 ein Greifanschlag 28 angeordnet. Ein zugeführter Ventilsack 12, der auf der Ablagefläche 20 liegt, befindet sich mit einer Vorderkante 12a in Anlage gegen den Positionieranschlag 26, so dass die Position des Ventilsacks in Bezug auf die Längsrichtung 14 festgelegt ist, und mit einer Seitenkante 12b im Wesentlichen in Anlage gegen den Greifanschlag 28, so dass abgesehen von gewissen Toleranzen eine definierte Position des Ventilsacks gegeben ist, damit er von der Greifereinrichtung 24 ergriffen werden kann.

Benachbart zu der Ablagefläche 20 ist eine mit dem Aufsteckkopf verbundene und gegebenenfalls mit diesem bewegbare Positioniereinrichtung angeordnet, die ein Positionierelement 29 aufweist, welches zur Ausrichtung eines Ventilsacks an dem Positionierungsanschlag 28 quer zur Längsrichtung 14 in einer Bewegungsrichtung 29a bewegbar ist. Die Positioniereinrichtung dient dazu, die Ventilsäcke gezielt an den Positionierungsanschlag 28 zu schieben und an diesem auszurichten.

Die Greifereinrichtung 24 umfasst einen bewegbaren Greifarm 30, der in dem dargestellten Ausführungsbeispiel um eine parallel zur Längsrichtung 14 angeordnete Schwenkachse 32 schwenkbar ist. An einem der Schwenkachse 32 gegenüberliegenden Ende weist der Greifarm 30 zueinander bewegbare Klemmgreifelemente 34a, 34b auf, mit denen ein Randbereich benachbart zur Seitenkante 12b eines Ventilsacks 12 klemmend ergriffen werden kann. Die Klemmgreifelemente 34a, 34b können leistenförmig ausgebildet sein und sich im Wesentlichen über die Länge der Seitenkante 12b erstrecken, oder es können mehrere beabstandete Paare von Klemmgreifelementen vorgesehen sein.

Die Aufsteckeinrichtung 22 weist ein erstes Andrückelement 40 mit einem ersten endlos umlaufenden Transportriemen 42 auf, der um Antriebs- oder Umlenkrollen 44, 46 geführt ist, welche um Drehachsen 44a, 46a drehbar gelagert sind.

Die Aufsteckeinrichtung 22 weist ferner ein zweites Andrückelement 50 mit einem zweiten endlos umlaufenden Transportriemen 52 auf, der um Umlenkrollen 54, 56 geführt ist, die um Drehachsen 54a, 56a drehbar gelagert sind.

Die Aufsteckeinrichtung 22 weist schließlich ein drittes, bewegliches Andrückelement 60 auf, das um eine parallel zur Längsrichtung 14 angeordnete Schwenkachse 61 schwenkbar gehalten ist, wie in Fig. 3 strichpunktiert angedeutet ist. Das dritte Andrückelement 60 weist einen dritten endlosen Transportriemen 62 auf, der um Umlenkrollen 64, 66 mit Drehachsen 64a, 66a geführt ist.

Zum Einbringen eines Ventilsacks in die Aufsteckeinrichtung 22 kann das dritte Andrückelement 60 in an sich bekannter Weise durch Schwenken um die Schwenkachse 62 von dem ersten Andrückelement 40 wegbewegt werden. Anschließend kann ein von dem Greifarm 30 ergriffener Ventilsack durch Schwenken des Greifarms 30 um die Schwenkachse 32 aus einer horizontalen in eine vertikale Ausrichtung und in Anlage gegen das erste Andrückelement 40 gebracht werden, woraufhin das dritte Andrückelement 60 durch Zurückschwenken um die Schwenkachse 62 gegen das erste Andrückelement 40 angelegt wird und der Ventilsack zwischen beiden Andrückelementen gehalten ist.

Fig. 3 bis 6 erläutern dies. Fig. 3 zeigt einen Ausgangszustand, in dem ein Ventilsack 12 entweder vereinzelt oder als oberster Sack eines Stapels einerseits mit einer Vorderkante 12a gegen den Positionierungsanschlag 26 (Fig. 2) anliegt und andererseits mit einer dazu senkrechten Seitenkante 12b gegen einen Greifanschlag 28 anliegt. Der Ventilsack 12 kann hierbei unmittelbar auf der Ablagefläche 20 oder auf einem anderen Ventilsack aufliegen. Zum Ergreifen des Ventilsacks 12 wird zunächst eine Anhebeeinrichtung 70 betätigt, die einen Saug-oder Nadelgreifer 72 aufweist und dazu dient, den Ventilsack 12 anzuheben und dabei gegebenenfalls von einem darunter befindlichen Ventilsack oder Sackstapel zu vereinzeln. Wie Fig. 4 zeigt, wird der Ventilsack 12 dabei so weit angehoben, dass eine zu ergreifende Seitenkante 12b oberhalb des Greifanschlags 28 liegt und von der Greifereinrichtung 24 ergriffen werden kann. Der Greifarm 30 wird um die Schwenkachse 32 um etwa 90° aus seiner Ausgangslage nach Fig. 3 verschwenkt, bis die Klemmgreifelemente 34a, 34b oberhalb und unterhalb der Seitenkante 12b stehen.

Nach Schließen der Klemmgreifelemente 34a, 34b wird der Greifarm 30 um ca. 90° in seine Ausgangslage gemäß Fig. 3 zurückgeschwenkt, so dass der Ventilsack 12 von dem Greifarm 30 im Wesentlichen vertikal herabhängt. Der Ventilsack 12 befindet sich dabei in unmittelbarer Nähe zu oder in Berührung mit dem ersten Andrückelement 40.

Anschließend wird das dritte Andrückelement 60 um die Schwenkachse 62 in seine Ausgangsstellung nach Fig. 3 zurückgeschwenkt, so dass der Ventilsack 12 zwischen dem dritten Andrückelement 60 und dem ersten Andrückelement 40 klemmend gehalten ist, d.h. zwischen dem ersten Transportriemen 42 und dem dritten Transportriemen 64. In dieser Stellung der Aufsteckeinrichtung 22 kann durch Antrieb eines der Andrückelemente, bevorzugt durch Antrieb des ersten Andrückelements 40, der Ventilsack 12 in Längsrichtung 14 beschleunigt und auf den in Längsrichtung 14 orientierten Füllstutzen 6 aufgesteckt oder aufgeschossen werden. Das zweite Andrückelement 50 kann aktiv angetrieben sein oder durch Kontakt mit dem ersten Andrückelement 40 in Bewegung gesetzt werden, wenn der Ventilsack in Längsrichtung beschleunigt wird.

Wie Fig. 2 zeigt, ist der gesamte Aufsteckkopf 16 mit Aufsteckeinrichtung 22, Greifereinrichtung 24 und Positionierungsanschlag 26 in Längsrichtung 14 verschieblich auf dem Maschinengestell 18 gehalten und kann in bestimmten Positionen feststellbar sein, z.B. an den eingangs genannten Positionen A und B, so dass eine Anpassung des Abstands zwischen einem Austrittsende 22a der Aufsteckeinrichtung 22 und einem Füllstutzen 6 an eine Breite eines aufzusetzenden Ventilsacks 12 angepasst werden kann. Es kann zweckmäßig sein, wenn auch die Anhebeeinrichtung 70 mit dem Aufsteckkopf verbunden und in Längsrichtung 14 zusammen mit diesem bewegbar ist.

### Bezugszeichen

- 2: Fülleinrichtung
- 4: Packmaschine
- 6: Füllstutzen
- 8: Aufsteckvorrichtung
- 10: Drehachse
- 12: Ventilsack
- 12a: Vorderkante
- 12b: Seitenkante
- 14: Längsrichtung
- 16: Aufsteckkopf
- 18: Maschinengestell
- 20: Ablagefläche
- 22: Aufsteckeinrichtung
- 22a: Austrittsende
- 24: Greifereinrichtung
- 26: Positionierungsanschlag
- 28: Greifanschlag
- 29: Positionierelement
- 29a: Bewegungsrichtung
- 30: Greifarm
- 31: Schwenkachse
- 34a, 34b: Klemmgreifelemente
- 40: erstes Andrückelement
- 42: erster Transportriemen
- 44,46: Antriebs-/Umlenkrolle
- 44a, 46a: Drehachse
- 50: zweites Andrückelement
- 52: zweiter Transportriemen
- 54, 56: Umlenkrolle
- 54a, 56a: Drehachse
- 60: drittes Andrückelement
- 62: Schwenkachse
- 64: dritter Transportriemen
- 66, 68: Umlenkrolle
- 66a, 68a: Drehachse
- 70: Anhebeeinrichtung
- 72: Saug- oder Nadelgreifer

- A: erste Position
- B: zweite Position

## Patentansprüche

1. Vorrichtung zum Aufstecken von Ventilsäcken (12) auf einen Füllstutzen (6) einer Fülleinrichtung (2), mit einem ortsfesten Maschinengestell (18), an dem ein Aufsteckkopf (16) gehalten ist, wobei der Aufsteckkopf (16) eine bewegbare Greifereinrichtung (24) und eine Aufsteckeinrichtung (22) umfasst und die Greifereinrichtung (24) zum Ergreifen eines Ventilsacks (12) und Übergeben an die Aufsteckeinrichtung (22) und der Aufsteckkopf (16) zum Öffnen eines Ventils eines Ventilsacks (12) und zum Beschleunigen eines Ventilsacks (12) in einer Längsrichtung (14) zum Aufstecken auf einen Füllstutzen (6) ausgebildet sind, **dadurch gekennzeichnet, dass** der Aufsteckkopf (16) in der Längsrichtung (14) gesehen verschieblich an dem Maschinengestell (18) gehalten ist.

2. Vorrichtung nach Anspruch 1, **dadurch gekennzeichnet, dass** die Greifereinrichtung (24) einen um eine Schwenkachse (32) zwischen einer ersten Schwenkposition, in der ein Ventilsack (12) ergriffen werden kann, und einer zweiten Schwenkposition, in der ein ergriffener Ventilsack (12) an die Aufsteckeinrichtung (22) übergeben werden kann, verschwenkbaren Greiferarm (30) aufweist.

3. Vorrichtung nach Anspruch 1, **dadurch gekennzeichnet, dass** die Greifereinrichtung einen entlang einer insbesondere geradlinigen Führung verfahrbaren Greiferarm aufweist.

4. Vorrichtung nach einem der vorangehenden Ansprüche, **dadurch gekennzeichnet, dass** eine Ablagefläche (20) zum Aufnehmen eines Ventilsacks (12) an dem Aufsteckkopf (16) oder ortsfest an dem Maschinengestell (18) angeordnet ist.

5. Vorrichtung nach Anspruch 4, **dadurch gekennzeichnet, dass** benachbart zu der Ablagefläche (20) ein mit dem Aufsteckkopf (16) verbundener und mit diesem bewegbarer Positionierungsanschlag (26) zum Positionieren eines Ventilsacks (12) angeordnet ist.

6. Vorrichtung nach einem der vorangehenden Ansprüche, **dadurch gekennzeichnet, dass** eine Zuführeinrichtung zum Zuführen gestapelter oder vorvereinzelter Ventilsäcke (12) mit dem Maschinengestell (18) verbunden ist.

7. Vorrichtung nach einem der vorangehenden Ansprüche, **dadurch gekennzeichnet, dass** benachbart zu der Ablagefläche (20) ein quer zu dem Positionierungsanschlag (26) angeordneter Greifanschlag (28) angeordnet ist.

8. Vorrichtung nach Anspruch 4 und 7, **dadurch gekennzeichnet, dass** benachbart zu der Ablagefläche (20) eine mit dem Aufsteckkopf (16) verbundene und mit diesem bewegbare Positioniereinrichtung, die ein quer zur Längsrichtung bewegbares Positionselement (29) aufweist, zur Ausrichtung eines Ventilsacks (12) an dem Greifanschlag (28) angeordnet ist.

9. Vorrichtung nach einem der vorangehenden Ansprüche, **dadurch gekennzeichnet, dass** benachbart zu dem Aufsteckkopf (16) eine Anhebeeinrichtung (70) zum Anheben eines Ventilsacks (12) angeordnet ist.

10. Vorrichtung nach Anspruch 9, **dadurch gekennzeichnet, dass** die Anhebeeinrichtung (70) fest an dem Maschinengestell (18) angeordnet oder mit dem Aufnahmekopf (16) zur verschieblichen Bewegung mit diesem verbunden ist.

11. Vorrichtung nach einem der vorangehenden Ansprüche, **dadurch gekennzeichnet, dass** der Aufsteckkopf (16) über eine Linearführung an dem Maschinengestell (18) gehalten ist.

12. Vorrichtung nach einem der vorangehenden Ansprüche, **dadurch gekennzeichnet, dass** der Aufsteckkopf (16) und wahlweise auch die Anhebeeinrichtung (70) an einem Gestell gehalten sind, das längsverschieblich an dem Maschinengestell (18) gehalten ist.

13. Vorrichtung nach einem der vorangehenden Ansprüche, **dadurch gekennzeichnet, dass** die Bewegungen der Greifereinrichtung (24) und der Aufsteckeinrichtung (22) mechanisch oder elektrisch gekoppelt sind.

14. Vorrichtung nach Anspruch 13, **dadurch gekennzeichnet, dass** ein erster Antrieb der Greifereinrichtung (24) und ein zweiter Antrieb der Aufsteckeinrichtung (22) mechanisch oder elektrisch gekoppelt sind.

15. Vorrichtung nach Anspruch 13, **dadurch gekennzeichnet, dass** die Greifereinrichtung (24) und die Aufsteckeinrichtung (22) mechanisch gekoppelt und von einem einzigen Antrieb angetrieben sind.

## Claims

1. Apparatus for mounting valve bags (12) on a filling nozzle (6) of a filling machine (2), comprising a stationary machine frame (18), on which a mounting head (16) is held, the mounting head (16) having a movable gripping device (24) and a mounting device (22), and the gripping device (24) being designed for gripping a valve bag (12) and transferring it to the mounting device (22) and the mounting head (16) for opening a valve of a valve bag (12) and accelerating a valve bag (12) in a longitudinal direction (14) for mounting on a filler nozzle (6), **characterized in that** the mounting head (16) is held displaceably on the machine frame (18)) seen in the longitudinal direction (14).

2. Apparatus according to claim 1, **characterized in that** the gripping device (24) has a gripper arm (30) rotatable about a pivot axis (32) between a first swivel position, in which a valve bag (12) can be gripped, and a second swivel position, in which a gripped valve bag (12) can be transferred to the mounting device (22).

3. Apparatus according to claim 1, **characterized in that** the gripping device has a gripper arm, which can be displaced along a particularly linear sliding bar.

4. Apparatus according to any one of the above claims, **characterized in that** a storage area (20) for picking up a valve bag (12) is arranged on the mounting head (16) or stationary on the machine frame (18).

5. Apparatus according to claim 4, **characterized in that** a positioning stop (26), which is connected to the mounting head (16) and can be displaced with the latter, is arranged adjacent to the storage area (20) for positioning a valve bag (12).

6. Apparatus according to any one of the above claims, **characterized in that** a feeder device to supply stacked or pre-separated valve bags (12) is attached to the machine frame (18).

7. Apparatus according to any one of the above claims, **characterized in that** a gripping stop (28), which lies perpendicularly to the positioning stop (26), is arranged adjacent to the storage area (20).

8. Apparatus according to claim 4 and 7, **characterized in that** a positioning device, which is connected to the mounting head (16) and can be displaced with the latter, having a positioning element (29), which can move perpendicularly to the longitudinal direction, is arranged adjacent to the storage area (20) on the gripping stop (28) for aligning a valve bag (12).

9. Apparatus according to any one of the above claims, **characterized in that** a lifting device (70) is arranged adjacent to the mounting head (16) for lifting a valve bag (12).

10. Apparatus according to claim 9, **characterized in that** the lifting device (70) is firmly arranged on the machine frame (18) or is connected to the mounting head (16) for displaceable movement with the latter.

11. Apparatus according to any one of the above claims, **characterized in that** the mounting head (16) is held on the machine frame (18) by means of a linear sliding bar.

12. Apparatus according to any one of the above claims, **characterized in that** the mounting head (16) and optionally also the lifting device (70) are held on a rack, which is held on the machine frame (18) displaceably in the longitudinal direction.

13. Apparatus according to any one of the above claims, **characterized in that** the movements of the gripping device (24) and the mounting device (22) are mechanically or electrically coupled.

14. Apparatus according to claim 13, **characterized in that** a first drive of the gripping device (24) and a second drive of the mounting device (22) are mechanically or electrically coupled.

15. Apparatus according to claim 13, **characterized in that** the gripping device (24) and the mounting device (22) are mechanically coupled and driven by a single drive.

## Revendications

1. Appareil de montage de sacs à valve (12) sur une buse de remplissage (6) d'une machine de remplissage (2), comportant un bâti de machine fixe (18), sur lequel une tête de montage (16) est retenue, la tête de montage (16) ayant un dispositif de préhension mobile (24) et un dispositif de montage (22), et le dispositif de préhension (24) étant conçu pour saisir un sac à valve (12) et pour le transférer jusque sur le dispositif de montage (22) et la tête de montage (16) à des fins d'ouverture d'une valve d'un sac à valve (12) et à des fins d'accélération d'un sac à valve (12) dans une direction allant dans le sens longitudinal (14) à des fins de montage sur une buse de remplissage (6), **caractérisé en ce que** la tête de montage (16) est retenue de manière déplaçable sur le bâti de machine (18) selon une vue dans la direction allant dans le sens longitudinal (14).

2. Appareil selon la revendication 1, **caractérisé en ce que** le dispositif de préhension (24) a un bras de préhension (30) en mesure de tourner autour d'un axe de pivotement (32) entre une première position de pivotement, dans laquelle un sac à valve (12) peut être saisi, et une deuxième position de pivotement, dans laquelle un sac à valve saisi (12) peut être transféré jusque sur le dispositif de montage (22).

3. Appareil selon la revendication 1, **caractérisé en ce que** le dispositif de préhension a un bras de préhension, qui peut être déplacé le long d'une barre coulissante particulièrement linéaire.

4. Appareil selon l'une quelconque des revendications ci-dessus, **caractérisé en ce qu'**une zone de stockage (20) servant à des fins de ramassage d'un sac à valve (12) est agencée sur la tête de montage (16) ou est fixe sur le bâti de machine (18).

5. Appareil selon la revendication 4, **caractérisé en ce qu'**une butée de positionnement (26), qui est raccordée à la tête de montage (16) et qui peut être déplacée avec cette dernière, est agencée de manière adjacente par rapport à la zone de stockage (20) à des fins de positionnement d'un sac à valve (12).

6. Appareil selon l'une quelconque des revendications ci-dessus, **caractérisé en ce qu'**un dispositif d'alimentation servant à fournir des sacs à valve empilés ou séparés préalablement (12) est attaché au bâti de machine (18).

7. Appareil selon l'une quelconque des revendications ci-dessus, **caractérisé en ce qu'**une butée de préhension (28), qui repose de manière perpendiculaire par rapport à la butée de positionnement (26), est agencée de manière adjacente par rapport à la zone de stockage (20).

8. Appareil selon la revendication 4 et la revendication 7, **caractérisé en ce qu'**un dispositif de positionnement, qui est raccordé à la tête de montage (16) et qui peut être déplacé avec cette dernière, ayant un élément de positionnement (29), qui peut être déplacé de manière perpendiculaire par rapport à la direction allant dans le sens longitudinal, est agencé de manière adjacente par rapport à la zone de stockage (20) sur la butée de préhension (28) à des fins d'alignement d'un sac à valve (12).

9. Appareil selon l'une quelconque des revendications ci-dessus, **caractérisé en ce qu'**un dispositif de levage (70) est agencé de manière adjacente par rapport à la tête de montage (16) à des fins de levage d'un sac à valve (12).

10. Appareil selon la revendication 9, **caractérisé en ce que** le dispositif de levage (70) est agencé de manière ferme sur le bâti de machine (18) ou est raccordé à la tête de montage (16) à des fins de mouvement déplaçable avec cette dernière.

11. Appareil selon l'une quelconque des revendications ci-dessus, **caractérisé en ce que** la tête de montage (16) est retenue sur le bâti de machine (18) au moyen d'une barre coulissante linéaire.

12. Appareil selon l'une quelconque des revendications ci-dessus, **caractérisé en ce que** la tête de montage (16) et éventuellement également le dispositif de levage (70) sont retenus sur un rail de support, qui est retenu sur le bâti de machine (18) de manière déplaçable dans la direction allant dans le sens longitudinal.

13. Appareil selon l'une quelconque des revendications ci-dessus, **caractérisé en ce que** les mouvements du dispositif de préhension (24) et du dispositif de montage (22) sont accouplés de manière mécanique ou électrique.

14. Appareil selon la revendication 13, **caractérisé en ce qu'**un premier entraînement du dispositif de préhension (24) et un deuxième entraînement du dispositif de montage (22) sont accouplés de manière mécanique ou électrique.

15. Appareil selon la revendication 13, **caractérisé en ce que** le dispositif de préhension (24) et le dispositif de montage (22) sont accouplés de manière mécanique et entraînés par un seul entraînement.
